# EUROPÄISCHE PATENTANMELDUNG

(11) **EP 0 389 073 A1**
(43) Veröffentlichungstag der Anmeldung: **26.09.1990**
(21) Anmeldenummer: 90250066.9
(22) Anmeldetag: 13.03.1990
(51) Int. Cl.: B21D 43/12

(54) **Vorrichtung für lärmarmes Puffern und Quertransport von langgestrecktem Walzgut**

(30) Priorität: 23.03.1989 DE 3910193
(71) Anmelder: MANNESMANN Aktiengesellschaft, D-40027 Düsseldorf (DE)
(72) Erfinder: Boenig, Albert, Dipl.-Ing., D-4330 Mülheim (DE); Schmitz, Alfred, Dipl.-Ing., D-4330 Mülheim (DE)
(74) Vertreter: Meissner, Peter E., Dipl.-Ing.

(57) **Zusammenfassung**

Die Erfindung betrifft eine Vorrichtung für lärmarmes Puffern und Quertransport von rollfähigem, langgestrecktem Walzgut längs einer Transportbahn und mindestens unterhalb der Bahnfläche angeordneten Transportkette, die mehrere schwenkbare in Abständen angeordnete Anschlagselemente aufweist, die mit einer am Ende angeordneten Kontaktrolle versehen aufrecht stellbar sind und dabei teilweise über derr Bahnfläche hervorstehen und beim Anschlag an eine Anzahl gestauten Gutes unter die Bahnfläche drückbar sind.

Mit der Erfindung wird eine Vorrichtung vorgeschlagen, die einen genau parallel geführten Quertransport von rollfähigem Walzgut unterschiedlicher Größe und mit unterschiedlichem Oberflächenzustand in einfacher und kostengünstiger Weise bei lärmarmem und oberflächenschonendem Puffern des Walzgutes ermöglicht.

## Beschreibung

Die Erfindung betrifft eine Vorrichtung für lärmarmes Puffern und Quertransport von rollfähigem, langgestrecktem Walzgut gemäß dem Gattungsbegriff des Hauptanspruches.

Eine gattungsmäßige Vorrichtung ist aus der DE-OS 24 59 229 bekannt. Mit dieser Vorrichtung können Rohre längs einer horizontalen Fertigungsbahn quer verschoben werden, wobei eine parallel zur Fertigungsbahn liegende Transportkette mit mehreren in Abständen daran angeordneten Mitnehmern den Quertransport bewirken. Die Mitnehmer weisen einen Mitnehmerarm auf, der mit seinem inneren Ende an der Transportkette drehbar befestigt ist und der mittels einer Feder in Greiflage gehalten wird. Die Federkraft ist dem Gewicht und der Reibung der zu transportierenden Rohre so angepaßt, daß der Mitnehmerarm beim Anschlag an eine Rohrgruppe so weit nach hinten gedreht wird, daß er unter Aufhebung seiner Mitnehmerwirkung an den Rohren vorbeiläuft. Nachteilig bei diesem Vorschlag ist die genaue Abstimmung der Federkraft auf ein bestimmtes Rohrgewicht und auf die aus den Oberflächenzuständen von Rohr, Bahnfläche und Kontaktrolle sich ergebende Reibung. Dies bedeutet, daß mit dieser Vorrichtung von der Größe und dem Gewicht und bezüglich des Oberflächenzustandes her nur einheitliche Rohre transportiert werden können. Jede Änderung eines der Parameter hat eine Neueinstellung der Federkraft zur Folge, unter Umständen ist sogar eine andere Feder mit einer anderen Federkennlinie erforderlich.

Aufgabe der Erfindung ist es, eine Vorrichtung zu schaffen, die einen genau parallel geführten Quertransport von rollfähigem Walzgut unterschiedlicher Größe und mit unterschiedlichem Oberflächenzustand in einfacher und kostengünstiger Weise und außerdem ein lärmarmes und oberflächenschonendes Puffern des Walzgutes ermöglicht.

Diese Aufgabe wird durch die kennzeichnenden Merkmale des Hauptanspruches gelöst. Vorteilhafte Weiterbildungen sind in den Unteransprüchen festgelegt.

Der Quertransport des Walzgutes erfolgt bei der erfindungsgemäßen Vorrichtung in der Weise, daß die Transportbahn einen aus Stützböcken und Trägern gebildeten, in Transportrichtung geneigten Ablaufrost aufweist und das rollfähige Walzgut entlang dieses Rostes abwärts rollt. Ohne weitere zusätzliche Maßnahmen würde diese Art des Transportes einem nicht geführten Quertransport entsprechen mit dem Nachteil, daß das rollfähige Walzgut sich zum einen während des Rollens schiefstellen kann und zum anderen im Falle eines aus Stahl hergestellten Walzgutes mit ohrenbetäubendem Lärm gegen den Anschlag bzw. gegen die vorderste Lage des bereits gestauten Gutes schlagen würde. Bei einem solchen Aufschlag kann auch die Oberfläche des zu sammelnden Walzgutes stellenweise beschädigt werden. Im Zuge der strengeren Gesetzgebung muß der Lärmpegel einer solchen Lärmquelle erheblich gedämpft, wenn möglich auf einen Wert gebracht werden, der keine besonderen Lärmschutzmaßnahmen erforderlich macht. Zur Lösung dieses Problems weist die erfindungsgemäße Vorrichtung an einer endlos laufenden, über an den Enden des Ablaufrostes angebrachte Umlenkrollen geführten und angetriebenen Transportkette mehrere in Abständen angebrachte schwenkbare Anschlagelemente auf. Das Anschlagelement ist als massiver Daumen mit einem im wesentlichen quadratischen Querschnitt ausgebildet und weist eine zur Schwerpunktlage versetzt angeordnete Schwenkachse auf. Durch die Hebelwirkung der unterschiedlich verteilten Massen stellt sich der Daumen, sobald er sich im Bereich des Obertrums der Transportkette befindet, aufrecht, wobei dieses Aufrechtstellen nicht von der Größe und dem Gewicht des zu transportierenden Walzgutes abhängig ist. Zur Festlegung des Grades der Aufrechtstellung und zur Aufrechterhaltung der Horizontallage im Bereich des gestauten Gutes und im Bereich des Untertrums der Transportkette weist der Daumen zwei Anschlagstellen auf. Die Verbindung des Daumens mit der Transportkette wird über einen Lagerbock hergestellt, der in einfacher Weise aus an den äußeren Kettenlaschen angeschweißten Stegblechen mit je einer Lagerbuchse besteht. In den Lagerbuchsen stützt sich ein Achsbolzen ab, mit dem der Daumen über einen Stift befestigt ist. Die Anschlagstelle zur Festlegung des Grades der Aufrechtstellung des Daumens kann als Ausnehmung ausgebildet sein, die an dem Ende, das dem die Kontaktstelle tragenden Ende des Daumens gegenüberliegt, angeordnet ist und sich von der Längsseite, die im Bereich des Obertrums die Unterseite bildet, bis mindestens zur Breitenmitte und über die gesamte Dicke erstreckt. In diese Ausnehmung greift eine Verlängerung des Bolzens eines Kettengliedes der Transportkette ein. In ähnlicher Weise ist auch die andere Anschlagstelle zur Aufrechterhaltung der Horizontallage ausgebildet. Diese weist auch eine Ausnehmung auf, die im Bereich der Schwerpunktlage des Daumens angeordnet ist, wobei in diese ein am Lagerbock angeordneter Stift eingreift. Dieser Stift verhindert zum einen das Herunterklappen des Daumens, sobald dieser sich im Bereich des Untertrums der Transportkette befindet und verhindert gleichzeitig ein Hochschlagen des Daumens nach der anderen Seite, wenn er durch das bereits gestaute Walzgut im Bereich des Obertrums heruntergedrückt wird.

Die Aufrechtstellung des Daumens erfolgt in der Weise, daß die über den Ablaufrost hervorstehende Kontaktrolle dem abrollenden Gut entgegensteht. Dies hat zur Folge, daß das auf den Ablaufrost zurollende Walzgut durch den hochstehenden Daumen abgefangen wird. Der Aufprall kann geräuschmäßig gedämpft werden, wenn man die aus Stahl oder einem anderen Metall hergestellte Kontaktrolle mit einem dämpfenden Werkstoff, z.B. Kunststoff, überzieht. Der Grad der Aufrechtstellung des Daumens wird durch mehrere gegenläufige Parameter beeinflußt. Zum einen soll die Kontaktrolle möglichst weit oberhalb der Bahnebene des Ablaufrostes hervorstehen, um auch das im Durchmesser größte Walzgut sicher abzufangen, zum anderen soll die Schräglage des Daumens stabil sein, d.h. der Winkel darf nicht zu groß werden, da im Falle eines Winkels von 90 Grad die Hebelwirkung der ungleich verteilten Massen gleich Null wird und auch die Länge des Daumens ist aus Platzgründen begrenzt. Gewählt wird üblicherweise ein Winkelbereich von 30 Grad bis 45 Grad. Der Winkel für die Aufrechtstellung des Daumens darf auch nicht zu klein sein, da dann die Möglichkeit besteht, daß der Daumen durch das anrollende Walzgut unter die Bahnebene gedrückt wird. Für einen stabilen Zustand muß die Bedingung erfüllt sein, daß für das im Durchmesser größte zu transportierende Walzgut die Verlängerung der Verbindungslinie vom Mittelpunkt des Walzgutes zum Berührungspunkt des Walzgutes an der Kontaktrolle bei aufrecht gestelltem Daumen oberhalb des Drehpunktes der Schwenkachse verläuft.

Die endlos laufende Transportkette, die sich mittels einer angetriebenen Umlenkrolle im Obertrum in Transportrichtung bewegt, schleppt die darauf angeordneten Daumen mit, so daß das Walzgut geführt quer transportiert wird. Sobald der Daumen in den Bereich des Anschlages oder des bereits gestauten Gutes gerät, wird er allmählich entgegen der Schwerkraft geschwenkt und diese Schwenkbewegung ist so geregelt, daß das noch entstehende Geräusch des anschlagenden Walzgutes vernachlässigbar klein ist. Außerdem wird durch den abgebremsten Anschlag eine Beschädigung der Oberfläche vermieden. Zusätzlich wird der feststehende Anschlag mit einem Kunststoffbelag überzogen.

Um einen genau parallel geführten Quertransport zu ermöglichen, werden an dem Ablaufrost zwei synchron laufende Transportkettensysteme installiert, wobei jede Transportkette mehrere Anschlagelemente aufweist, die aus zwei parallel liegenden Daumen bzw. einem Daumenpaar bestehen und die Transportkette sich in dem Zwischenraum des Daumenpaares befindet. Die Synchronisierung der beiden Transportketten wird dadurch erreicht, daß die beiden parallel liegenden Umlenkräder über eine durchgehende Welle miteinander verbunden sind. Die Anzahl der erforderlichen Daumenpaare richtet sich zum einen nach der Taktfolge des anrollenden Walzgutes und zum anderen nach der Geschwindigkeit der Transportkette. Zur Aufnahme der Kontaktrolle ist ein Ende des Daumens gabelartig ausgebildet mit zwei quer liegenden Bohrungen, durch die ein die Kontaktrolle tragender Achsbolzen gesteckt wird. Im Hinblick auf Lärmminderung und Oberflächenschutz ist die Kontaktrolle mit einem dämpfenden Werkstoff beschichtet.

Die Wahl des Durchmessers der Kontaktrolle ist nicht vom Durchmesser des zu transportierenden Walzgutes abhängig. Er muß aber in bezug auf den Daumen so gewählt werden, daß die äußerste Erstreckung der Kontaktrolle im Falle der Horizontallage des Daumens im Bereich des bereits gestauten Walzgutes unterhalb der Bahnebene des Ablaufrostes liegt. Dadurch kann die Rolle unter dem bereits gestauten Walzgut wegtauchen, ohne daß die Rolle das Walzgut anhebt oder dieses berührt.

In der Zeichnung wird anhand eines Ausführungsbeispieles die erfindungsgemäße Vorrichtung näher erläutert.

Es zeigen:
Figur 1 einen Längsschnitt durch die erfindungsgemäße Vorrichtung
Figur 2 einen Schnitt entlang der Linie A-A in Fig. 1
Figur 3 das Detail X in Fig. 1 im vergrößerten Maßstab
Figur 4 einen Schnitt entlang der Linie B-B in Fig. 3.

Die erfindungsgemäße Vorrichtung besteht aus einem geneigten Ablaufrost 1, der gebildet wird aus Stützböcken 2,2′, 3,3′ und Trägern 4,4′ (Fig. 2). Die Größe der Neigung des Ablaufrostes ist gekennzeichnet durch einen Winkel 6 und sie beträgt in diesem Ausführungsbeispiel ca. 5 Grad. Parallel zum Ablaufrost 1 läuft eine endlose Transportkette 7, die durch an den Enden des Ablaufrostes 1 angeordnete Umlenkrollen 8,9 geführt und angetrieben wird. Die Transportrichtung des Walzgutes, hier symbolisiert durch zwei unterschiedliche große Rohre 10,11 ist mit einem Pfeil 12 gekennzeichnet. An der Transportkette 7 sind in diesem Ausführungsbeispiel drei schwenkbare Daumen 13,14,15 angeordnet, die mit der Kette umlaufen. Die Einzelheiten des Daumens 13,14,15 sind in Figur 3 dargestellt. Sobald der Daumen 13 den Bereich des Obertrums der Transportkette 7 erreicht hat, klappt er durch das Eigengewicht der unterschiedlich aufgeteilten Massen nach unten und stellt sich dabei schräg. In dieser Schräglage fängt er das von links anrollende Walzgut 10,11 ab. Danach wird es geführt in Transportrichtung 12 weiterbewegt, bis es an dem feststehenden Anschlag 16 oder an bereits gestautes Gut anschlägt. Bei diesem Anschlag wird der Daumen 14 unterhalb der Bahn des Ablaufrostes 1 gedrückt. Im Bereich des Untertrums der Transportkette 7 wird der Daumen 15 in Parallelstellung zur Transportkette 7 gehalten.

Figur 2 ist ein Schnitt der erfindungsgemäßen Vorrichtung entlang der Linie A-A in Figur 1. Damit das Walzgut genau parallel entlang des Ablaufrostes 1 geführt wird, wird in einem festgelegten Abstand eine zweite Transportkette 7′ angeordnet, wobei zur Synchronisierung der Geschwindigkeit der beiden Transportketten 7,7′ die Umlenkräder 9,9′ über eine gemeinsame Welle 17 miteinander verbunden sind. Die an den Transportketten 7,7′ angeordneten Daumen sind paarweise 14,14′ bzw. 14˝, 14‴ ausgebildet und die jeweilige Transportkette 7 bzw. 7′ ist zwischen dem Daumenpaar 14, 14′ bzw. 14˝, 14‴ angeordnet. Mittels dieser im Obertrum hochstehenden Daumen 14, 14′, 14˝, 14‴ kann das Walzgut 10 parallel geführt und geräuscharm gestaut werden.

Figur 3 und Figur 4 zeigen in einem vergrößerten Maßstab die Einzelheiten des Daumens 13 bzw. Daumenpaares 13, 13′ und dessen Anordnung an der Transportkette 7, wobei Figur 4 einen Schnitt entlang der Linie B-B in Figur 3 ist. Der Daumen 13 ist als massiver Klotz ausgebildet und weist im wesentlichen einen rechteckigen Querschnitt auf (siehe Figur 2). Zwei an den Außenlaschen 18,18′ der Transportkette 7 angeschweißte Stegbleche 19,19′ bilden zusammen mit den daran angeordneten Buchsen 20,20′ einen Lagerbock, der zur Aufnahme der die beiden Daumen 13,13′ tragenden Achse 21 dient. Zur Mitnahme der Daumen 13,13′ wird jeweils ein Stift 22 durch die Daumen 13,13′ und die Achse 21 getrieben. Die Achse 21 ist versetzt zur Schwerpunktlage der Daumen 13,13′ angeordnet, so daß sich im Obertrum die Daumen 13,13′ durch das Eigengewicht der unterschiedlich aufgeteilten Massen aufrechtstellen. Um den Grad 31 der Aufrechtstellung festzulegen, weist der Daumen 13 eine Ausnehmung 23 auf, die sich von der Längsseite 24 bis über den Mittenbereich des Daumens 13 erstreckt. Diese Ausnehmung 23 ist so angeordnet, daß der verlängerte Bolzen 25 des Kettengliedes in diese Ausnehmung 23 eingreift. Am oberen Ende sind die Daumen 13,13′ gabelartig 26,26′ ausgebildet und die Kontaktrolle 27,27′ ist in der jeweiligen Gabel angeordnet. Während des geführten Quertransportes stehen die Kontaktrollen 27,27′ in dauernder Berührung mit der Oberfläche des zu transportierenden Walzgutes 10,11. Die im Obertrum liegende Transportkette 7 stützt sich mit ihren Rollen 28 auf einem Träger 5 ab. Damit der Daumen 13 im Bereich des Untertrums nicht umklappen kann, ist zur Sicherung ein Stift 29 in das angeschweißte Stegblech 19 eingetrieben. Dieser Stift 29 greift in eine dazu angeordnete Ausnehmung 30 des Daumens 13 ein, die sich von der oben liegenden Längsseite 32 in den Daumen 13 hinein erstreckt. Dadurch wird auch ein Hochschlagen des Daumens 13 im Bereich des Obertrums verhindert, wenn der Daumen 13 durch das Walzgut 10,11 oder durch den festen Anschlag 16 unter die Bahnebene des Ablaufrostes 1 gedrückt wird.

## Patentansprüche

1. Vorrichtung zum Quertransport und Puffern von rollfähigem, langgestrecktem Walzgut längs einer Transportbahn und mindestens einer unterhalb der Bahnfläche angeordneten Transportkette, die mehrere schwenkbare in Abständen angeordnete Anschlagelemente aufweist, die mit einer am Ende angeordneten Kontaktrolle versehen und einer zur Schwerpunktlage versetzt angeordneten Schwenkachse, darin Achsbolzen in auf der Transportkette angeordneten Lagerböcken abgestützt sind, aufrecht stellbar sind und eine Anschlagstelle zur Festlegung des Grades der Aufrechtstellung im Bereich des Obertrums der Transportkette aufweisen,
dadurch gekennzeichnet,
daß die Transportbahn in Form eines Ablaufrostes (1) geneigt ist und das Anschlagelement als massiver Daumen (13, 14′ , 14‴, 15) ausgebildet ist, daß eine zweite Anschlagstelle (29, 30) zur Aufrechterhaltung der Horizontallage im Bereich des gestauten Gutes (10, 11) und im Bereich des Untertrums der Transportkette (7, 7′ ) vorgesehen ist, wobei bei aufrecht stehendem Daumen (13, 14′, 14˝, 14‴, 15) die Kontaktrolle (27, 27′) der Abrollbewegung des Walzgutes (10, 11) entgegensteht und die Oberkante des Lagerbockes (19, 19′ ) und die äußerste Erstreckung der Kontaktrolle (27, 27′ ) im Falle der Horizontallage des Daumens (13, 14′ , 14˝, 14‴, 15) im Bereich des Obertrums unterhalb der Bahnebene des Ablaufrostes (1) liegt.

2. Vorrichtung nach Anspruch 1,
**dadurch gekennzeichnet,**
daß die Anschlagstelle zur Festlegung des Grades (31) der Aufrechtstellung des Daumens (13,14′,14˝,14‴,15) als Ausnehmung (23,23′) ausgebildet ist, die im Bereich des Endes des Daumens (13,14′,14˝,14‴,15), das dem die Kontaktrolle (27,27′) tragenden Ende gegenüberliegt, angeordnet ist und sich von der im Obertrum unten liegenden Längsseite (24) bis mindestens zur Breitenmitte und über die gesamte Dicke erstreckt und eine Verlängerung des Bolzens (25) eines Kettengliedes der Transportkette (7,7′) in diese Ausnehmung (23,23′) eingreift.

3. Vorrichtung nach Anspruch 1,
**dadurch gekennzeichnet,**
daß die Anschlagstelle zur Aufrechterhaltung der Horizontallage des Daumens (13,14′,14˝,14‴,15) eine Ausnehmung (30) aufweist, die im Bereich des Schwerpunktes sich von der im Obertrum oben liegenden Längsseite (32) erstreckt und ein an dem Lagerbock (19,19′) angeordneter hervorstehender Stift (29) in diese Ausnehmung (30) eingreift.

4. Vorrichtung nach den Ansprüchen 1 und 3,
**dadurch gekennzeichnet,**
daß das Anschlagelement zwei im Abstand voneinander angeordnete parallel liegende Daumen (14,14′ bzw. 14˝,14‴) mit einem gemeinsamen Achsbolzen (21) aufweist und die Transportkette (7,7′) sich im Zwischenraum der beiden Daumen (14,14′ bzw. 14˝,14‴) befindet.

5. Vorrichtung nach den Ansprüchen 1 und 2,
**dadurch gekennzeichnet,**
daß die Lage der Schwenkachse und die Größe der den Grad (31) der Aufrechtstellung des Daumens (13,14,14′,14˝,14‴,15) bestimmende Ausnehmung (23,23′) so gewählt werden, daß für das im Durchmesser größte zu transportierende Walzgut (10) die Verlängerung der Verbindungslinie von Mittelpunkt des Walzgutes (10) zum Berührungspunkt des Walzgutes (10) an der Kontaktrolle (27,27′) bei aufrechtgestelltem Daumen (13,14′,14˝,14‴,15) oberhalb des Drehpunktes der Schwenkachse verläuft.

6. Vorrichtung nach Anspruch 1,
**dadurch gekennzeichnet,**
daß die Neigung des Ablaufrostes (1 ) mindestens 3 Grad beträgt.
